# EUROPÄISCHE PATENTSCHRIFT

(11) **EP 3 353 410 B1**
(45) Veröffentlichungstag und Bekanntmachung des Hinweises auf die Patenterteilung: **16.10.2019**
(21) Anmeldenummer: 16741959.7
(22) Anmeldetag: 26.07.2016
(51) Int. Cl.: F02M 55/04

(54) **DRUCKPULSATIONSDÄMPFER FÜR EIN KRAFTSTOFFEINSPRITZSYSTEM SOWIE KRAFTSTOFFEINSPRITZSYSTEM**
PRESSURE PULSATION DAMPER FOR A FUEL INJECTION SYSTEM, AND FUEL INJECTION SYSTEM
AMORTISSEUR DE PULSATIONS DE PRESSION POUR SYSTÈME D'INJECTION DE CARBURANT ET SYSTÈME D'INJECTION DE CARBURANT

(30) Priorität: 23.09.2015 DE 102015218223
(43) Veröffentlichungstag der Anmeldung: 01.08.2018
(73) Patentinhaber: Robert Bosch GmbH, 70442 Stuttgart (DE)
(72) Erfinder: KORPONAI, Guenter, 73262 Reichenbach (DE); MAJER, Markus, 73773 Aichwald (DE)
(86) Internationale Anmeldenummer: PCT/EP2016/067728
(87) Internationale Veröffentlichungsnummer: WO 2017/050467

(56) Entgegenhaltungen:
- EP-A2- 1 602 820
- DE-A1-102013 218 878
- FR-A- 1 217 228
- JP-A- H08 284 778
- JP-A- 2000 213 434

## Beschreibung

Die Erfindung betrifft einen Druckpulsationsdämpfer für ein Kraftstoffeinspritzsystem, insbesondere ein Common-Rail-Einspritzsystem, mit den Merkmalen des Oberbegriffs des Anspruchs 1. Ferner betrifft die Erfindung ein Kraftstoffeinspritzsystem, insbesondere ein Common-Rail-Einspritzsystem, mit einem solchen Druckpulsationsdämpfer.

### Stand der Technik

Innerhalb eines Kraftstoffeinspritzsystems kann es zu starken Druckpulsationen kommen, die mit hohen Druckspitzen einhergehen können. Diese sind vorrangig auf die Hubbewegung eines Pumpenkolbens einer Hochdruckpumpe des Kraftstoffeinspritzsystems zurückzuführen, insbesondere, wenn während des Förderhubs des Pumpenkolbens ein der Befüllung der Hochdruckpumpe mit Kraftstoff dienendes Saugventil zumindest zeitweise geöffnet bleibt, um eine überschüssige Menge Kraftstoff zurück in den Zulaufbereich zu schieben.

Druckpulsationen können ein Kraftstoffeinspritzsystem bzw. hierin angeordnete Komponenten oder Leitungen so stark mechanisch belasten, dass sie Schaden nehmen. Ferner können sie die Funktionsfähigkeit einzelner Komponenten beeinträchtigen. Beispielsweise kann eine Druck- und/oder Mengenwelle dazu führen, dass ein im Kraftstoffsystem angeordneter Kraftstofffilter rückgespült wird. Hierdurch kann die Filterwirkung des Kraftstofffilters beeinträchtigt werden.

Aus dem Stand der Technik sind Kraftstoffeinspritzsysteme bekannt, die zur Dämpfung von Druckpulsationen ein Überströmventil einsetzen. Die Absteuermenge wird dabei einem Rücklauf zugeführt. In der Folge reduziert sich der Druck stromaufwärts des Überströmventils, was Auswirkungen auf die Befüllung der Hochdruckpumpe haben kann. Bei unzureichender Befüllung sinkt jedoch der Wirkungsgrad der Hochdruckpumpe.

Aus der Offenlegungsschrift DE 10 2006 037 179 A1 ist ein Kraftstoffeinspritzsystem bekannt, das eine Hochdruckquelle und wenigstens einen mit der Hochdruckquelle über eine Kraftstoffdruckleitung verbundenen Kraftstoffinjektor umfasst. In der Kraftstoffdruckleitung ist ein Druckschwingungsdämpfer angeordnet. Dieser weist einen rohrförmigen Leitungsabschnitt mit wenigstens einer radial verlaufenden Drosselbohrung auf, über welche Kraftstoff in einen Druckdämpfungsraum ableitbar ist.

Die Offenlegungsschrift DE 10 2013 218 878 A1 zeigt einen Druckdämpfer in Form eines Behälters, beispielsweise eines zylinderförmigen Behälters. Ferner weist der Druckdämpfer einen Fluidzulauf und ein Abflussrohr auf, wobei der Fluidzulauf bis in einen unterhalb eines Gasraums sich anschließenden Fluidraums reicht. Das Abflussrohr mündet in einer den Boden des Druckdämpfers bildende Querwand.

Die Offenlegungsschrift JP2000213434 zeigt einen Druckdämpfer wobei der Druckdämpfer zylinderförmig ausgebildet ist und ein gasgefülltes Ringelement enthält.

Ausgehend von dem vorstehend genannten Stand der Technik liegt der vorliegenden Erfindung die Aufgabe zugrunde, einen Druckpulsationsdämpfer für ein Kraftstoffeinspritzsystem anzugeben, der einfach und kostengünstig herstellbar und zudem leicht in ein Kraftstoffeinspritzsystem zu integrieren ist. Die Integration soll insbesondere im Niederdruckbereich des Kraftstoffeinspritzsystems, vorzugsweise im Zulaufbereich einer Hochdruckpumpe, erfolgen, um dort auftretende Druckpulsationen zu dämpfen, so dass die Befüllung der Hochdruckpumpe verbessert wird. Auf diese Weise soll ferner ein Kraftstoffeinspritzsystem geschaffen werden, das eine erhöhte Robustheit aufgrund einer verringerten mechanischen Belastung besitzt.

Zur Lösung der Aufgabe wird der Druckpulsationsdämpfer mit den Merkmalen des Anspruchs 1 vorgeschlagen. Vorteilhafte Weiterbildungen der Erfindung sind den Unteransprüchen zu entnehmen. Darüber hinaus wird ein Kraftstoffeinspritzsystem mit einem solchen Druckpulsationsdämpfer angegeben.

### Offenbarung der Erfindung

Der für ein Kraftstoffeinspritzsystem, insbesondere ein Common-Rail-Einspritzsystem, vorgeschlagene Druckpulsationsdämpfer umfasst einen rohrförmigen Leitungsabschnitt, in dem ein Kraftstoffkanal ausgebildet ist, der über mindestens eine mantelseitige Öffnung im rohrförmigen Leitungsabschnitt mit einem Druckdämpfungsraum verbunden ist.

Der einen Kraftstoffkanal ausbildende rohrförmige Leitungsabschnitt erleichtert die Integration des Druckpulsationsdämpfers in ein Kraftstoffeinspritzsystem. Beispielsweise können beide Enden des rohrförmigen Leitungsabschnitts mit einer Kraftstoffleitung verbunden werden, so dass der rohrförmige Leitungsabschnitt einen Teil der Kraftstoffleitung ausbildet oder ersetzt. Treten in der Kraftstoffleitung Druckpulsationen auf, breiten sich diese bis in den Kraftstoffkanal und von dort bis in den Druckdämpfungsraum des Druckpulsationsdämpfers aus. Dort bewirken die mit den Druckpulsationen einhergehenden Druckspitzen eine Komprimierung des im Druckdämpfungsraum vorhandenen Gasvolumens, so dass die Druckspitzen gedämpft bzw. kompensiert werden. Eine weitere Ausbreitung der Druckpulsationen wird demnach unterbunden. Insbesondere stromaufwärts des Druckpulsationsdämpfers angeordnete Komponenten und/oder Leitungen des Kraftstoffeinspritzsystems werden auf diese Weise deutlich weniger mechanisch belastet, so dass die Robustheit des Systems steigt. Ferner wird ein unerwünschtes Rückspülen eines stromaufwärts des Druckpulsationsdämpfers angeordneten Kraftstofffilters verhindert, so dass eine optimale Filterwirkung gesichert ist.

Bei der Komprimierung nimmt das im Druckdämpfungsraum vorhandene Gas Energie auf. Fällt anschließend der Druck im System wieder ab, beispielsweise in der Saugphase einer Hochdruckpumpe des Kraftstoffeinspritzsystems, wird die vom Gas aufgenommene Energie wieder an den Kraftstoff abgegeben. Dieser Vorgang wirkt unterstützend bei der Befüllung der Hochdruckpumpe, so dass der Wirkungsgrad der Hochdruckpumpe gesteigert wird.

Das im Druckdämpferraum des vorgeschlagenen Druckpulsationsdämpfers vorhandene Gasvolumen ist auf viele in sich geschlossene Gasvolumina verteilt. Die vielen in sich geschlossenen Gasvolumina können zudem alle gleichartig oder unterschiedlich ausgebildet sein.

Soweit ein zusammenhängendes Gasvolumen im Druckdämpfungsraum vorgesehen ist, kann dieses mit dem Kraftstoff führenden Bereich verbunden oder gegenüber dem Kraftstoff abgedichtet sein.

Erfindungsgemäß ist der Druckdämpfungsraum ringförmig ausgebildet und umgibt den rohrförmigen Leitungsabschnitt. Die ringförmige Ausbildung besitzt den Vorteil, dass die Verbindung des Druckdämpfungsraums mit dem Kraftstoffkanal im Inneren des rohrförmigen Leitungsabschnitts über mehrere, vorzugsweise im gleichen Winkelabstand zueinander angeordnete mantelseitige Öffnungen hergestellt werden kann. Zudem erfordert die ringförmige Ausführung des Druckdämpfungsraums einen geringen Bauraumbedarf, dies gilt insbesondere, wenn mehrere ringförmige Druckpulsationsdämpfer hinter einander geschaltet werden, um ein ausreichend großes Gasvolumen zur Druckpulsationsdämpfung zu schaffen. In dem Druckdämpfungsraum sind in ringförmiger Anordnung mehrere kugelförmige gasgefüllte Elemente aufgenommen.

Als weiterbildende Maßnahme wird vorgeschlagen, dass der rohrförmige Leitungsabschnitt an mindestens einem Ende einen Anschlussstutzen ausbildet oder umfasst, über den der Druckpulsationsdämpfer mit einer Kraftstoffleitung und/oder mit einem Gehäuseteil einer Komponente des Kraftstoffeinspritzsystems verbindbar ist. Bei der Komponente kann es sich insbesondere um eine Kraftstoffpumpe, vorzugsweise eine Radialkolbenpumpe, handeln, die zur Aufnahme des Anschlussstutzens bevorzugt eine entsprechende Ausnehmung in einem Gehäuseteil besitzt. Der an mindestens einem Ende des rohrförmigen Leitungsabschnitts vorgesehene Anschlussstutzen vereinfacht die Integration des Druckpulsationsdämpfers in ein Kraftstoffeinspritzsystem.

Das ferner vorgeschlagene Kraftstoffeinspritzsystem, insbesondere Common-Rail-Einspritzsystem, zeichnet sich dadurch aus, dass es einen erfindungsgemäßen Druckpulsationsdämpfer umfasst. Der Druckpulsationsdämpfer ist dabei in einem Niederdruckbereich des Systems, insbesondere im Zulaufbereich einer Kraftstoffpumpe, angeordnet. Hier kommen die Vorteile eines erfindungsgemäßen Druckpulsationsdämpfers besonders gut zum Tragen, da im Niederdruckbereich, insbesondere im Zulaufbereich einer Kraftstoffpumpe besonders häufig Druckpulsationen auftreten, die das System belasten und die Funktion einzelner Systemkomponenten beeinträchtigen können. Wird der erfindungsgemäße Druckpulsationsdämpfer im Zulaufbereich einer als Kraftstoffpumpe angeordnet, kann über den Druckpulsationsdämpfer zugleich eine ausreichende Befüllung der Pumpe mit Kraftstoff sichergestellt werden. Dies gilt insbesondere, wenn es sich bei der Kraftstoffpumpe um eine Radialkolbenpumpe handelt.

Bevorzugt ist demnach die Kraftstoffpumpe des vorgeschlagenen Kraftstoffeinspritzsystems eine Radialkolbenpumpe. Um Druck- und/oder Mengenwellen, die durch die Hubbewegung eines Pumpenkolbens verursacht werden, optimal aufnehmen bzw. kompensieren zu können, ist das im Druckdämpfungsraum des Druckpulsationsdämpfers vorhandene Gesamtgasvolumen deutlich größer als das Verdrängungsvolumen des hubbeweglichen Pumpenkolbens der Radialkolbenpumpe gewählt. Bevorzugt ist das Gesamtgasvolumen um ein Vielfaches größer als das Verdrängungsvolumen des Pumpenkolbens.

Bevorzugte Ausführungsformen der Erfindung werden nachfolgend anhand der beigefügten Zeichnungen näher erläutert. Diese zeigen:
Fig. 1 einen schematischen Längsschnitt durch ein Beispiel eines Druckpulsationsdämpfers,
Fig. 2 einen schematischen Längsschnitt durch ein Beispiel eines Druckpulsationsdämpfers,
Fig. 3 einen schematischen Längsschnitt durch eine Ausführungsform eines erfindungsgemäßen Druckpulsationsdämpfers und
Fig. 4 einen schematischen Querschnitt durch den Druckpulsationsdämpfer der Fig. 3.

### Ausführliche Beschreibung der Zeichnungen

Der in der Fig. 1 dargestellte Druckpulsationsdämpfer 1 umfasst einen rohrförmigen Leitungsabschnitt 2 an den in einem Umfangsbereich ein zylinderförmiger Druckdämpfungsraum 5 angesetzt ist. Der Druckdämpfungsraum 5 ist über einen Rohransatz 14 und eine im rohrförmigen Leitungsabschnitt 2 ausgebildete mantelseitige Öffnung 4 mit einem Kraftstoffkanal 3 des rohrförmigen Leitungsabschnitts 2 verbunden, so dass Kraftstoff aus dem Kraftstoffkanal 3 in den Druckdämpfungsraum 5 gelangt. Der Druckdämpfungsraum 5 ist jedoch nur teilweise mit Kraftstoff 12 gefüllt, da ein anderer Teil des Druckdämpfungsraums 5 mit einem Gas 6 gefüllt ist. Bei dem Gas 6 handelt es sich um Luft, die ein komprimierbares Gasvolumen im Druckdämpfungsraum 5 ausbildet. Eine gewisse Trennung zwischen dem Kraftstoff 12 und dem Gas 6 wird über einen kolbenförmigen Schwimmer 8 bewirkt, der auf dem Kraftstoff schwimmt und bei einer den Kraftstoffkanal 3 durchströmenden Druck- und/oder Mengenwelle mit dem Kraftstoffspiegel im Druckdämpfungsraum 5 steigt und dabei das darüber liegende Gasvolumen verkleinert. Auf diese Weise wird eine Dämpfung der Druck- und/oder Mengenwellen bewirkt. Die schwimmende Aufnahme des Schwimmers 8 im Druckdämpfungsraum 5 ist durch einen Radialspalt 13 sichergestellt.

Eine weiteres Beispiel eines Druckpulsationsdämpfers ist in der Fig. 2 dargestellt. Dieser unterscheidet sich von dem der Fig. 1 insbesondere dadurch, dass das Gasvolumen auf viele als Hohlkugeln ausgebildete Elemente 7 verteilt ist, die mit dem Gas 6 gefüllt sind. Außen sind die Elemente 7 von dem Kraftstoff 12 umgeben.

Die gasgefüllten Elemente 7 sind aus einem Material gebildet, das elastisch verformbar ist. Unter Druckeinwirkung verformen sich die Elemente 7, wobei das Gas 6 komprimiert wird. Zugleich bewegen sich die Elemente 7 relativ zueinander, wobei neue Zwickelräume entstehen, in denen sich Druck- und/oder Mengenwellen verlaufen können. Der Druckpulsationsdämpfer 1 besitzt somit unterschiedliche Wirkungsweisen, die gleichzeitig zum Einsatz gelangen und somit die Pulsationsdämpfung noch effektiver gestalten.

Der Druckpulsationsdämpfer 1 der Fig. 2 besitzt zudem einen rohrförmigen Leitungsabschnitt 2, der an seinen beiden Enden jeweils einen Anschlussstutzen 9, 10 ausbildet, über den der Druckpulsationsdämpfer 1 an eine Kraftstoffleitung (nicht dargestellt) bzw. an ein Gehäuseteil 11 einer Kraftstoffpumpe (nicht dargestellt) anschließbar ist. Im Gehäuseteil 11 ist hierzu eine entsprechende Ausnehmung 15 vorgesehen, in welche der Anschlussstutzen 10 eingesetzt bzw. eingepresst werden kann. Der Presssitz gewährleistet zugleich einen fluiddichten Anschluss.

Gelichwohl in der Fig. 1 nicht dargestellt, kann auch der dort abgebildete Druckpulsationsdämpfer 1 an mindestens einem Ende einen Anschlussstutzen 9, 10 aufweisen.

Eine Ausführungsform der Erfindung geht aus den Figuren 3 und 4 hervor. Hier ist der Druckdämpfungsraum 5 ringförmig ausgebildet und um den rohrförmigen Leitungsabschnitt 2 angeordnet. Mehrere mantelseitige Öffnungen 4 verbinden den im Inneren des rohrförmigen Leitungsabschnitts 2 ausgebildeten Kraftstoffkanal 3 mit dem ringförmigen Druckdämpfungsraum 5, in dem in ringförmiger Anordnung mehrere kugelförmige gasgefüllte Elemente 7 aufgenommen sind (siehe Fig. 4). Die Elemente 7 sind außen von Kraftstoff 12 umgeben, so dass im Kraftstoff 12 auftretende Druck- und/oder Mengenwellen durch eine elastische Verformung der Elemente 7 gedämpft werden.

Allen dargestellten Ausführungsformen ist gemein, dass das Gas 6 bei seiner Komprimierung Energie aufnimmt, die es später, wenn der Druck wieder fällt, an den Kraftstoff abgibt. Dieser Vorgang wird unterstützend bei der Befüllung einer dem Druckpulsationsdämpfer 1 nachgeschalteten Kraftstoffstoffpumpe, so dass der Wirkungsgrad der Kraftstoffpumpe steigt.

## Patentansprüche

1. Druckpulsationsdämpfer (1) für ein Kraftstoffeinspritzsystem, insbesondere ein Common-Rail-Einspritzsystem, umfassend einen rohrförmigen Leitungsabschnitt (2), in dem ein Kraftstoffkanal (3) ausgebildet ist, der-mit einem Druckdämpfungsraum (5) verbunden ist, wobei der Druckdämpfungsraum (5) ringförmig ausgebildet und um den rohrförmigen Leitungsabschnitt (2) angeordnet ist,
**dadurch gekennzeichnet, dass** mehrere mantelseitige Öffnungen (4) den im Inneren des rohrförmigen Leitungsabschnitts (2) ausgebildeten Kraftstoffkanal (3) mit dem ringförmigen Druckdämpfungsraum (5) verbinden, wobei in dem Druckdämpfungsraum (5) in ringförmiger Anordnung mehrere kugelförmige gasgefüllte Elemente (7) aufgenommen sind.

2. Druckpulsationsdämpfer (1) nach Anspruch 1,
**dadurch gekennzeichnet, dass** der rohrförmige Leitungsabschnitt (2) an mindestens einem Ende einen Anschlussstutzen (9, 10) ausbildet oder umfasst, über den der Druckpulsationsdämpfer (1) mit einer Kraftstoffleitung und/oder mit einem Gehäuseteil (11) einer Komponente des Kraftstoffeinspritzsystems, insbesondere einer Kraftstoffpumpe, verbindbar ist.

3. Kraftstoffeinspritzsystem, insbesondere Common-Rail-Einspritzsystem, mit einem Druckpulsationsdämpfer (1) nach einem der vorhergehenden Ansprüche, wobei der Druckpulsationsdämpfer (1) in einem Niederdruckbereich des Systems, insbesondere im Zulaufbereich einer Kraftstoffpumpe, angeordnet ist.

4. Kraftstoffeinspritzsystem nach Anspruch 3,
**dadurch gekennzeichnet, dass** die Kraftstoffpumpe eine Radialkolbenpumpe ist und das im Druckdämpfungsraum (5) des Druckpulsationsdämpfers (1) vorhandene Gesamtgasvolumen größer das Verdrängungsvolumen eines hubbeweglichen Pumpenkolbens der Radialkolbenpumpe ist.

## Claims

1. Pressure pulsation damper (1) for a fuel injection system, in particular a common-rail injection system, comprising a tubular line section (2) in which there is formed a fuel channel (3) which is connected to a pressure damping chamber (5), the pressure damping chamber (5) being annular and arranged around the tubular line section (2),
**characterized in that** multiple shell-side openings (4) connect the fuel channel (3) formed in the interior of the tubular line section (2) to the annular pressure damping chamber (5), wherein multiple spherical gas-filled elements (7) are accommodated in an annular arrangement in the pressure damping chamber (5).

2. Pressure pulsation damper (1) according to Claim 1,
**characterized in that** the tubular line section (2) forms or comprises a connecting piece (9, 10) at at least one end, via which the pressure pulsation damper (1) can be connected to a fuel line and/or to a housing part (11) of a component of the fuel injection system, in particular a fuel pump.

3. Fuel injection system, in particular common-rail injection system, having a pressure pulsation damper (1) according to one of the preceding claims, wherein the pressure pulsation damper (1) is arranged in a low-pressure region of the system, in particular in the feed region of a fuel pump.

4. Fuel injection system according to Claim 3,
**characterized in that** the fuel pump is a radial piston pump and the total gas volume present in the pressure damping chamber (5) of the pressure pulsation damper (1) is greater than the displacement volume of a reciprocating pump piston of the radial piston pump.

## Revendications

1. Amortisseur de pulsations de pression (1) pour un système d'injection de carburant, en particulier un système d'injection à rampe commune, comprenant une portion de conduite tubulaire (2) dans laquelle est réalisé un canal de carburant (3) qui est connecté à un espace d'amortissement de pression (5), l'espace d'amortissement de pression (5) étant réalisé sous forme annulaire et étant disposé autour de la portion de conduite tubulaire (2),
**caractérisé en ce que** plusieurs ouvertures (4) du côté de l'enveloppe relient le canal de carburant (3) réalisé à l'intérieur de la portion de conduite tubulaire (2) à l'espace d'amortissement de pression annulaire (5), plusieurs éléments de forme sphérique remplis de gaz (7) étant reçus dans l'espace d'amortissement de pression (5) suivant un agencement annulaire.

2. Amortisseur de pulsations de pression (1) selon la revendication 1,
**caractérisé en ce que** la portion de conduite tubulaire (2) constitue ou comprend, au niveau d'au moins une extrémité, une tubulure de raccordement (9, 10) par le biais de laquelle l'amortisseur de pulsations de pression (1) peut être connecté à une conduite de carburant et/ou à une partie de boîtier (11) d'un composant du système d'injection de carburant, en particulier une pompe à carburant.

3. Système d'injection de carburant, en particulier système d'injection à rampe commune, comprenant un amortisseur de pulsations de pression (1) selon l'une quelconque des revendications précédentes, l'amortisseur de pulsations de pression (1) étant disposé dans une région basse pression du système, en particulier dans la région d'alimentation d'une pompe à carburant.

4. Système d'injection de carburant selon la revendication 3,
**caractérisé en ce que** la pompe à carburant est une pompe à piston radial et le volume de gaz total prévu dans l'espace d'amortissement de pression (5) de l'amortisseur de pulsations de pression (1) est supérieur au volume de refoulement d'un piston de pompe à mouvement alternatif de la pompe à piston radial.
